# EUROPÄISCHE PATENTANMELDUNG

(11) **EP 0 350 566 A2**
(43) Veröffentlichungstag der Anmeldung: **17.01.1990**
(21) Anmeldenummer: 89104453.9
(22) Anmeldetag: 14.03.1989
(51) Int. Cl.: A45D 19/16

(54) **Gerät zur Erzeugung von Dampf**

(30) Priorität: 09.07.1988 DE 3823411
(71) Anmelder: Wella Aktiengesellschaft, D-64295 Darmstadt (DE)
(72) Erfinder: Horst, Erich, D-6100 Darmstadt (DE); Mattinger, Detlef, D-6101 Bickenbach (DE)

(57) **Zusammenfassung**

Bei einem Gerät zur Erzeugung von Dampf, insbesondere für haarkosmetische Zwecke, ist einem elektrisch beheizbaren Verdampfer (4) Wasser über ein von Hand betätigbares Ventil (15-17) von einem Tank (12) zuführbar, in welchem Mittel (21-24) zur Ausübung von Druck auf das Wasser vorgesehen sind. Vorzugsweise ist der Tank (12) abnehmbar und das Ventil (21-24) im Tank (12) angeordnet und verschließt den abgenommenen Tank.

## Beschreibung

Die Erfindung betrifft ein Gerät zur Erzeugung von Dampf, insbesondere für haarkosmetische Zwecke, wobei einem elektrisch beheizbaren Verdampfer Wasser zuführbar ist.

Für eine haarkosmetische Behandlungsmethode ist eine partielle Bedampfung des Haars und ein Gerät für diesen Zweck erforderlich. Dieses Gerät soll möglichst leicht und einfach zu handhaben sein, sich einfach nachfüllen lassen und weitgehend lageunabhängig arbeiten.

Zur Behandlung von Textilien ist bereits eine elektrische Handdampfbürste bekannt (DE 34 17 254), bei welcher Wasser aus einem Tank mit Hilfe einer Pumpe in einen Dampferzeuger transportiert wird. Diese Handdampfbürste eignet sich jedoch nicht für haarkosmetische Verfahren, da hierzu einerseits Dampf über einen längeren Zeitraum benötigt wird, so daß die andauernde Betätigung der Pumpe dem Friseur nicht zumutbar ist. Andererseits besteht die Gefahr, daß durch zu schnelles Pumpen der Dampferzeuger überflutet wird. Das Wasser wird dann nicht mehr verdampft und spritzt erhitzt aus den Düsen, was bei der Haarbehandlung zum Verbrühen der Kopfhaut führen kann.

Aufgabe der Erfindung ist es, ein Gerät zur Erzeugung von Dampf, insbesondere für haarkosmetische Zwecke, vorzuschlagen, das ohne laufende Betätigung einer Pumpe über einen längeren Zeitraum Dampf erzeugt, der frei von Flüssigkeitspartikeln ist.

Das erfindungsgemäße Gerät ist dadurch gekennzeichnet, daß das Wasser über ein von Hand betätigbares Ventil von einem Tank zuführbar ist, in welchem Mittel zur Ausübung von Druck auf das Wasser vorgesehen sind.

Durch die in den Unteransprüchen aufgeführten Maßnahmen sind vorteilhafte Weiterbildungen und Verbesserungen der im Hauptanspruch angegebenen Erfindung möglich.

Ein Ausführungsbeispiel der Erfindung ist in der Zeichnung anhand mehrerer Figuren dargestellt und in der nachfolgenden Beschreibung näher erläutert. Es zeigt:
Fig. 1 einen Längsschnitt durch das Ausführungsbeispiel und
Fig. 2 den Tank des Ausführungsbeispiels bei der Befüllung aus einer Vorratsflasche.

Gleiche Teile sind in den Figuren mit gleichen Bezugszeichen versehen.

Das in Fig. 1 dargestellte Gerät weist ein längsgeteiltes Gehäuse 1, 2 auf. Dabei ist im ersten Gehäuseteil 1 eine Austrittsöffnung 3 für den Dampf vorgesehen, hinter welcher der Verdampfer 4 angeordnet ist. An ein Anschlußteil 5 ist das Netzkabel 6 angeschlossen, das in einer elastischen Durchführung 7 durch eine Öffnung des ersten Gehäuseteils 1 geführt ist.

Das zweite Gehäuseteil 2 umfaßt im unteren Bereich eine Kammer 8 zur Aufnahme einer Taste 9, die um einen an das zweite Gehäuseteil 2 angespritzten Stift 10 kippbar gelagert ist. Eine Schenkelfeder 11 hält die Taste 9 in ihrer Ruhestellung. Beide Gehäuseteile 1, 2 bilden zum Anschluß des Tanks 12 einen Bajonettverschluß 13, in welchen ein Kopfteil 14 des Tanks 12 einsetzbar ist.

Im Kopfteil 14 des Tanks 12 ist ein Kugelventil vorgesehen, wozu eine axiale Bohrung 15 dient, die sich nach oben derart verjüngt, daß eine Kugel 16 die verbleibende Öffnung verschließt, wenn sie von einer Feder 17 nach oben gedrückt wird. Als Widerlager für die Feder 17 dient ein Haltering 18, der in die Bohrung 15 eingesetzt ist. Eine Dichtung 19 ist zwischen dem zylindrischen Gehäuse des Tanks 12 und dessen Kopfteil 14 vorgesehen, welches im übrigen mit dem Gehäuse des Tanks 12 verschraubt ist.

Innerhalb des Tanks 12 ist ein Kolben 21 mit einer elastischen Dichtung 22 und Führungsrippen 23 angeordnet. Eine Druckfeder 24 übt Druck auf das Wasser 21 aus.

Zum Transport des Wassers vom Tank 12 zu dem Verdampfer 4 ist ein Rohr 26 und ein elastischer Verbindungsschlauch 27 vorgesehen. Das Wasser tritt in den Verdampfer 4 durch eine Düse 28 ein, die derart bemessen ist, daß auch kontinuierlich zufließendes Wasser vollständig verdampft. Das Rohr 26 ist im Gehäuse 1, 2 zweimal gelagert, wobei die untere Lagerung in einem elastischen Zentrierteil 29 erfolgt, welches einerseits das Rohr 26 am äußeren Umfang abdichtet und andererseits über einen rohrförmigen Ansatz 30 des Kopfteils 14 umgreift, um dieses ebenfalls abzudichten.

Mit dem unteren Ende dringt das Rohr 26 in die Auslauf- und Füllöffnung 31 des Tanks 12 ein. In der durchgezogen gezeichneten Stellung des Rohrs 26 und der Taste 9 übt das Rohr 26 keinen Druck auf die Kugel 16 aus, so daß der Tank 12 geschlossen bleibt. Wird jedoch die Taste 9 gedrückt, so bewegt sie sich in Richtung auf die strichpunktiert dargestellte Stellung, wobei ein gabelförmig ausgebildeter Arm 32 der Taste 9 auf zwei an das Rohr 26 angespritzte Mitnehmer 33 drückt und somit das Rohr 26 und die Kugel 16 entgegen der Kraft der Feder nach unten bewegt. Das Wasser 25 dringt an der Kugel vorbei durch mehrere am unteren Rand des Rohrs 26 vorgesehene Aussparungen 34 in das Rohr ein und gelangt durch den Verbindungsschlauch 25 und die Düse 28 in den Verdampfer 4.

Wird die Taste 9 bis zum Anschlag gedrückt, so gerät eine Rastfeder 35 hinter eine Rastnase 36 des zweiten Gehäuseteils 2. In an sich bekannter Weise kann die Rastfeder 35 durch nochmaliges, stärkeres Drücken auf die Taste 9 wieder über die Rastnase 36 zurückgeführt und somit die Taste freigegeben werden. Somit kann die Erzeugung von Dampf durch leichtes Drücken auf die Taste 9 kurzzeitig und durch stärkeres Drücken kontinuierlich eingeschaltet werden.

Zum Nachfüllen des Tanks 12 dient eine Vorratsflasche 41, deren Oberteil in Fig. 2 als Längsschnitt dargestellt ist. Eine an sich bekannte Dosierpumpe 42 weist ein Anschlußstück 43 auf, welches gleichzeitig zur Betätigung der Dosierpumpe 42 dient. Zum Befüllen des Tanks 12 wird dieser mit dem Kopfteil 14 in eine zylindrische Führung 44 der Vorratsflasche 41 eingeführt und mit der Öffnung 31 auf das Anschlußstück 43 gedrückt. Durch mehrmaliges Drücken und Loslassen wird die Pumpe 42 betätigt, so daß Wasser in den Tank 12 eindringt und den Kolben 21 (Fig. 1) entgegen der Kraft der Feder 24 verdrängt. Nach dem Befüllen des Tanks 12 kann dieser wieder in das in Fig. 1 dargestellte Gerät eingesetzt werden.

## Patentansprüche

1. Gerät zur Erzeugung von Dampf, insbesondere für haarkosmetische Zwecke, wobei einem elektrisch beheizbaren Verdampfer Wasser zuführbar ist,
dadurch gekennzeichnet,
daß das Wasser über ein von Hand betätigbares Ventil (15 bis 17) von einem Tank (12) zuführbar ist, in welchem Mittel (21 bis 24) zur Ausübung von Druck auf das Wasser vorgesehen sind.

2. Gerät nach Anspruch 1, dadurch gekennzeichnet,
daß zur Betätigung des Ventils (15 bis 17) eine Taste (9) vorgesehen ist, in deren Ruhestellung das Ventil (15 bis 17) geschlossen und in deren Arbeitsstellung das Ventil (15 bis 17) offen ist.

3. Gerät nach Anspruch 2, dadurch gekennzeichnet,
daß mit der Taste (9) eine Rastvorrichtung (35, 36) zum Festhalten der Taste (9) in der Arbeitsstellung verbunden ist.

4. Gerät nach einem der Ansprüche 1 bis 3,
dadurch gekennzeichnet,
daß der Tank (12) abnehmbar ist und
daß das Ventil (15 bis 17) im Tank (12) angeordnet ist und den abgenommenen Tank (12) verschließt.

5. Gerät nach Anspruch 4, dadurch gekennzeichnet,
daß das Ventil (15 bis 17) im wesentlichen von einer Kugel (16) gebildet ist, welche beweglich in einem Kopfteil (14) des Tanks (12) gelagert ist und von einer Druckfeder (17) und gegebenenfalls von dem Druck des Wassers gegen eine Öffnung (31) des Kopfteils (14) gedrückt wird.

6. Gerät nach Anspruch 5, dadurch gekennzeichnet,
daß ein Rohr (26) mit einem Ende in die Öffnung (31) des Kopfteils (14) hineinragt und in Längsrichtung beweglich gelagert ist und
daß das andere Ende des Rohrs (26) beweglich mit einer Eintrittsöffnung des Verdampfers (4) verbunden ist.

7. Gerät nach den Ansprüchen 2 und 6, dadurch gekennzeichnet,
daß das Rohr (26) mit der Taste (9) in Wirkverbindung steht.

8. Gerät nach Anspruch 7, dadurch gekennzeichnet,
daß das Rohr (26) im mittleren Bereich Mitnehmer (33) aufweist, die in Wirkverbindung mit einem gabelförmigen das Rohr (26) umfassenden Teil (32) der Taste (9) stehen.

9. Gerät nach einem der vorhergehenden Ansprüche, dadurch gekennzeichnet,
daß der Strömungswiderstand der Leitung (31, 7, 27, 28) zwischen dem Tank (12) und dem Verdampfer (4), der auf das Wasser ausgeübte Druck und die elektrische Heizleistung des Verdampfers (4) derart gewählt sind, daß bei kontinuierlicher Öffnung des Ventils (15 bis 17) das dem Verdampfer (4) zugeführte Wasser vollständig verdampft.

10. Gerät nach einem der vorhergehenden Ansprüche, dadurch gekennzeichnet,
daß der Tank (12) im wesentlichen zylinderförmig ist und einen Kolben (21) aufweist, der von einer weiteren Druckfeder (24) belastet ist.

11. Gerät nach einem der vorhergehenden Ansprüche, dadurch gekennzeichnet,
daß in dem Tank ein Balg aus elastischem Werkstoff vorgesehen ist.

12. Gerät nach einem der vorhergehenden Ansprüche, dadurch gekennzeichnet,
daß im Tank ein Wassersack aus elastischem Werkstoff vorgesehen ist.

13. Gerät nach einem der vorhergehenden Ansprüche, dadurch gekennzeichnet,
daß der Tank (12) vom Gerät abnehmbar ist.

14. Gerät nach Anspruch 13, dadurch gekennzeichnet,
daß der Tank (12) und das Gerät mit Hilfe eines Bajonettverschlusses (13) verbindbar sind.
